# EUROPÄISCHE PATENTSCHRIFT

(11) **EP 0 221 340 B1**
(45) Veröffentlichungstag und Bekanntmachung des Hinweises auf die Patenterteilung: **31.01.1990**
(21) Anmeldenummer: 86113411.2
(22) Anmeldetag: 30.09.1986
(51) Int. Cl.: B26D 3/20

(54) **Halterahmen für Gattermesser**
Holding device for gate cutters
Cadre de fixation pour couteaux à grilles

(30) Priorität: 03.10.1985 DE 3535324
(43) Veröffentlichungstag der Anmeldung: 13.05.1987
(73) Patentinhaber: holac Maschinenbau GmbH, D-7920 Heidenheim 5 (DE)
(72) Erfinder: Maus, Helmut, D-5451 Pleckhausen (DE)
(74) Vertreter: Lorenz, Werner, Dipl.-Ing.

(56) Entgegenhaltungen:
- CH-A- 282 305
- DE-A- 2 940 090
- DE-C- 476 830
- US-A- 2 288 986
- US-A- 4 308 778

## Beschreibung

Die Erfindung betrifft einen Halterahmen für Gattermesser mit sich auf Abstand gegenüberliegenden und die Gattermesser zwischen sich aufnehmenden Messerhalteleisten, wobei eine der beiden Messerhalteleisten mit einem Querträger verbunden ist, und mit seitlichen Längsträgern, die den Querträger und die dem Querträger gegenüberliegende Messerhalteleiste miteinander verbinden, wobei die Längsträger in Bohrungen des Querträgers oder an Anschlägen des Querträgers und in Bohrungen oder Aussparungen der dem Querträger gegenüberliegenden Messerhalteleiste liegen und wobei die Bohrungen in dem Querträger oder der dem Querträger gegenüberliegenden Messerhalteleiste wenigstens teilweise als Gewindebohrungen ausgebildet sind oder mit sich daran anschließenden Gewindebohrungen wenigstens annähernd fluchten, in denen Schrauben zur Abstandsveränderung der beiden Messerhalteleisten angeordnet sind.

Ein derartiger Halterahmen ist in der DE-GM 1 932 507 beschrieben. Halterahmen dieser Art werden insbesondere für Würfelschneidmaschinen für Fleisch und andere Lebensmittel verwendet. Dabei sind im allgemeinen zwei Halterahmen jeweils mit Gattermessern bestückt, wobei die Halterahmen mit ihren Gattermessern so hintereinander angeordnet sind, daß die Gattermesser der beiden Rahmen quer zueinander liegen. Auf diese Weise wird eine Vielzahl von Rechtecken oder Quadraten geschaffen, durch die das zu schneidende Gut in Streifenform geschnitten wird. Vor den beiden Halterahmen befindet sich dann ein quer dazu angeordnetes Abschneidemesser, wodurch das zu schneidende Gut abschließend in Würfelform geteilt wird. In der DE-PS 1 247 572 ist ebenfalls ein Gatterrahmen ähnlicher Art beschrieben.

Aus der DE-A 2 940 090 ist eine Vorrichtung zum Schneiden von Fleisch und dgl. bekannt, wobei die beiden Führungsrahmen der Messergatter durch ein Verriegelungselement miteinem unter der Spannung von Tellerfedern gehaltenen Spannbolzen fest miteinander verbunden sind.

Die beiden Führungsrahmen müssen bei einer Vorrichtung dieser Art fest aneinandergepreßt werden, damit kein Schneidgut seitlich zwischen den Führungsrahmen austreten kann. Aus diesem Grunde hatte man bisher die beiden Führungsrahmen durch vier Schrauben mit Muttern fest miteinander verbunden. Aus Reinigungsgründen und bei sonstigen Änderungen müssen die beiden Führungsrahmen jedoch wieder auseinandergebaut werden. Diese Demontage und nachträglich wieder vorzunehmende Montage erfordert einen entsprechenden Zeitaufwand. Aus diesem Grunde wurde in der DE-A 2 940 090 vorgeschlagen, eine Schnellverbindung mit einem Klemmbolzen zu schaffen, wozu zum dichten Aneinanderpessen der beiden Führungsrahmen und zur gleichzeitig erforderlichen Spannbewegung Tellerfedern vorgesehen sind.

Die DE-PS 3 213 175 beschreibt eine Streifen-und Würfelschneidmaschine, in der ein derartiger Gatterrahmen eingesetzt werden kann.

Die Gattermesser werden in Schlitzen in den Messerhalteleisten mittels Stiften gehalten, die in Bohrungen der Messerhalteleisten angeordnet sind. Da die Messer mitunter ausgewechselt werden müssen, z.B. zum Schleifen oder zum Reinigen, müssen diese demontierbar an der Messerhalteleiste befestigt sein, wozu der Halterahmen ebenfalls leicht auswechselbar sein muß.

Hierzu ist es bekannt, die Längsträger auf einer Seite in Sackbohrungen in der Messerhalteleiste anzuordnen, während sie in der gegenüberliegenden Messerhalteleiste in Bohrungen liegen und dabei mit ihren Enden jeweils in eine Gewindebohrung ragen. In die Gewindebohrungen sind jeweils Schrauben eingedreht. Eine Stirnseite der Schraube liegt dabei an der Stirnseite des dazugehörigen Längsträgers an. Wird nun die Schraube weiter eingedreht, d.h. in Richtung auf die gegenüberliegende Messerhalteleiste bewegt, so werden die über die Stifte in den Messerhalteleisten gelagerten Gattermesser gespannt und zwar deshalb, weil aufgrund der Anlage der Längsträger in den Sackbohrungen der gegenüberliegenden Messerhalteleiste sich die beiden Messerhalteleisten während der Schraubbewegung in gleichem Maße voneinander entfernen.

Auf diese Weise werden die Gattermesser straff gehalten. Auf die Gattermesser wirken jedoch hohe Kräfte, insbesondere Biegekräfte. Außerdem können sich die Messer längen. Durch diese Belastungen entsteht in den Bohrungen der Gattermesser durch die der Stift zur Befestigung in der dazugehörigen Messerhalteleiste geschoben ist, eine Lochteibung*' Dies bedeutet, daß die Spannung der Gattermesser sehr schnell nachläßt, wodurch stärkere Verbiegungen an ihnen auftreten. Nachteilig ist dabei, daß durch diese Durchbiegungen nicht nur ein unsauberer Schnitt entsteht, sondern daß auch durch das dabei auftretende Spiel die Messer brechen können.

Aus diesem Grunde war es erforderlich, die Schrauben häufig, zum Teil jeden Tag, nachzuspannen. Dies bedeutete einen erheblichen Aufwand. Wurde das Nachspannen übersehen, so traten die vorstehend aufgeführten Nachteile auf.

Der vorliegenden Erfindung liegt daher die Aufgabe zugrunde, einen Halterahmen der eingangs erwähnten Art zu schaffen, bei dem sich ein Nachspannen der Gattermesser weitgehend erübrigt.

Erfindungsgemäß wird diese Aufgabe dadurch gelöst, daß jeweils zwischen der Schraube und dem dazugehörigen Längsträger eine federartige Einrichtung angeordnet ist, deren Federn sich auf einer Seite an der Stirnseite des Längsträgers und auf der anderen Seite an der Schraube oder an einem Zwischenteil abstützen.

Die zwischen der Schraube und dem dazugehörigen Längsträger liegende federartige Einrichtung sorgt nunmehr für eine Aufrechterhaltung der erforderlichen Spannung. Damit wird gleichzeitig auch ein Lockern der Schraube, welche die vorstehend geschilderten Nachteile noch verstärken würde, vermieden.

Zwar tritt auch bei der erfindungsgemäßen Befestigungsart die nachteilige Lochleibung auf, aber wenn die federartige Einrichtung genügend stark ausgebildet ist bzw. eine genügend hohe Vorspannung eingestellt ist, bleibt die Spannung der Gattermesser auch bei einer Lochleibung bzw. Längung der Messer aufrechterhalten. Praktisch wird damit eine automatische Nachspannung erreicht.

Die Federn können dabei von beliebiger Art sein. So sind z.B. starke Spiralfedern möglich. In vorteilhafter Weise verwendet man für diesen Zweck Tellerfedern. Tellerfedern lassen sich unter Erzeugung einer hohen Federkraft auf engem Raum zusammenpressen.

Dabei kann vorgesehen sein, daß wenigstens zwei Pakete von Tellerfedern vorhanden sind, die mit ihren Rückseiten aneinanderliegen.

Auf diese Weise wird mit geringem Raumbedarf eine hohe Vorspannung erreicht. Außerdem lassen sich im Bedarfsfalle die beiden Tellerfederpakete sehr stark komprimieren.

Die Schraube kann als Kopfschraube ausgebildet sein, welche aus dem Querträger oder der Messerhalteleiste herausragt. Zur zusätzlichen Sicherung gegen ein Lockern kann sie noch mit einer Kontermutter versehen sein. Selbstverständlich können im Rahmen der Erfindung auch noch andere Schraubenarten verwendet werden.

In weiterer Ausgestaltung der Erfindung kann vorgesehen sein, daß zwischen der Schraube und der oder den Federn eine Druckplatte angeordnet ist. Die Druckplatte dient dabei zur Abstützung der Federn.

Nachfolgend ist ein Ausführungsbeispiel der Erfindung anhand der Zeichnung prinzipmäßig beschrieben.

Es zeigt:
Fig. 1 eine Vorderansicht eines erfindungsgemäßen Halterahmens,
Fig. 2 eine Ausschnittvergrößerung von «X» der Fig. 1 im Schnitt.

Zwei parallel zueinanderliegende Längsträger 1 bilden zusammen mit einem Querträger 2, in welchem sie in Sackbohrungen angeordnet sind, einen U-förmigen Rahmen. Die hin- und hergehende Bewegung des Rahmens zum Schneiden wird über einen Ansatz 3 auf den Querträger 2 übertragen, welcher hierzu mit einer entsprechenden Betätigungseinrichtung verbunden ist. Die Längsträger 1 sind in an sich bekannter Weise in nicht dargestellten Buchsen geführt.

In einer Aussparung bzw. Hinterschneidung 5 ist eine Messerhalteleiste 4 in dem Querbalken 2 angeordnet. In einer Ausnehmung 6 des Querbalkens 2, in der die Messerhalteleiste 4 angeordnet ist, befindet sich ein Anschlag 7 für die Endlage der Messerhalteleiste. Die Messerhalteleiste 4 ist mit einer Vielzahl nebeneinander und parallel zueinanderliegenden Schlitzen 8 versehen, in die Gattermesser 9 eingeschoben werden. Die Gattermesser 9 sind im Bereich der Schlitze mit Bohrungen versehen. Quer durch die Messerhalteleiste 4 erstreckt sich eine Querbohrung, durch die ein Stift 10 geschoben ist. Gleichzeitig ist der Stift 10 auch durch die Bohrungen in den Gattermessern 9 geschoben. Auf diese Weise sind die Gattermesser 9 sicher mit der Messerhalteleiste 4 verbunden. An dem von dem Querträger 2 abgewandten Ende ragen die Längsträger 1 ebenfalls in Bohrungen 11 einer zweiten Messerhalteleiste 12. Die Messerhalteleiste 12 ist ebenfalls mit Schlitzen 8 und einem quer verlaufenden Stift 10 versehen. Da auch die Gattermesser 9 auf dieser Seite Bohrungen aufweisen, durch die der Stift 10 geschoben ist, sind die Gattermesser 9 auf diese Weise auch fest jedoch leicht lösbar mit der Messerhalteleiste 12 verbunden. Wie ersichtlich, wird auf diese Weise der Halterahmen gebildet. Aus Übersichtlichkeitsgründen ist in der Fig. 1 lediglich ein Gattermesser 9 dargestellt. Eine in der Messerhalteleiste 12 angeordnete Spanneinrichtung für die Gattermesser 9, welche in der Fig. 2 vergrößert dargestellt ist, besteht im wesentlichen aus den nachfolgend beschriebenen Teilen.

Die direkt oder über entsprechende Verlängerungen in die beiden seitlichen Bohrungen 11 ragenden Längsträger 1 sind jeweils mit geringem Spiel in der Bohrung 11 angeordnet. Die Bohrung 11 ist durch eine Gewindebohrung 13 verlängert, welche von der dem Querbalken 2 angewandten Seite der Messerhalteleiste aus in die Messerhalteleiste 12 eingebracht ist. Die Bohrung 11 und die Gewindebohrung 13 fluchten miteinander. In die Gewindebohrung 13 ist eine Kopfschraube 14 mit einer Kontermutter 15 zur Sicherung eingeschraubt. Das untere Ende der Kopfschraube 14 ragt in die Bohrungen 11. In der Bohrung 11 sind Tellerfedern 16 angeordnet. Wie ersichtlich sind die Tellerfedern in zwei Paketen vorgesehen, die mit ihren Rückseiten aneinanderliegen. Zwischen den Tellerfedern 16 und dem unteren Ende der Kopfschraube 14 ist eine Druckplatte 17 angeordnet, durch die die Tellerfedern eine exakte Anlagefläche erhalten.

Die Spannung der Gattermesser 9 wird nun auf folgende Weise bewirkt:

Wird die Kopfschraube 14 weiter in die Gewindebohrung 13 eingeschraubt, so werden die Tellerfedern 16 komprimiert, wobei gleichzeitig auch aufgrund des festen Sitzes der Längsträger 1 in den Sackbohrungen des Querbalkens 2 eine gegenläufige Verschiebung, d.h. eine Verschiebung der Messerhalteleiste 12 von dem Querbalken 2 aus weg (in der Zeichnung nach unten) erfolgt. Auf diese Weise werden die Gattermesser 9 gespannt, wobei gleichzeitig auch eine Komprimierung der Tellerfedern 16 erfolgt ist. Anschließend wird die Kontermutter 15 angezogen. Findet nun eine Längung der Gattermesser 9 im Betrieb statt, so bleiben diese trotzdem fest zwischen den beiden Messerhalteleiste 4 und 12 eingespannt, denn durch die komprimierten Tellerfedern 16 wirken auf die beiden Messerhalteleiste entgegengesetzt gerichtete Kräfte, welche bestrebt sind, die beiden Messerhalteleisten auseinanderzuziehen.

Auch bei einer Längung von mehreren Zehntelmillimetern kann durch die Tellerfedern noch eine ausreichend hohe Spannkraft für die Gattermesser erhalten bleiben.

Statt einer Anordnung der Spanneinrichtung mit den Tellerfedern 16 in der Messerhalteleiste 12 kann diese selbstverständlich auch in kinematischer Umkehrung in dem Querträger 2 angeordnet sein, wobei in diesem Falle die Längsträger 1 in entsprechenden Sackbohrungen in der Messerhalteleiste 12 auf Anschlag liegen.

Ebenso ist es nicht unbedingt erforderlich, daß die Längsträger 1 in Sackbohrungen in dem Querträger 2 angeordnet sind. Maßgebend ist lediglich, daß sie an dem von der Spanneinrichtung abgewandten Ende mit dem Querträger 2 bzw. der Messerhalteleiste auf dieser Seite auf Anschlag liegen. Die Verbindung der genannten Teile wird durch die auf den Stiften 10 befestigten Gattermesser 9 erreicht.

## Patentansprüche

1. Halterahmen für Gattermesser (9) mit sich auf Abstand gegenüberliegenden und die Gattermesser zwischen sich aufnehmenden Messerhalteleisten (4, 12), wobei eine der beiden Messerhalteleisten (4, 12) mit einem Querträger (2) verbunden ist, und mit seitlichen Längsträgern (1), die den Querträger (2) und die dem Querträger (2) gegenüberliegende Messerhalteleiste (12) miteinander verbinden, wobei die Längsträger (1) in Bohrungen des Querträgers (2) oder an Anschlägen des Querträgers und in Bohrungen oder Aussparungen (11) der dem Querträger (2) gegenüberliegenden Messerhalteleiste (12) liegen und wobei die Bohrungen in dem Querträger (2) oder der dem Querträger gegenüberliegenden Messerhalteleiste (12) wenigstens teilweise als Gewindebohrungen ausgebildet sind oder mit sich daran anschließenden Gewindebohrungen (13) wenigstens annähernd fluchten, in denen Schrauben (14) zur Abstandsveränderung der beiden Messerhalteleisten angeordnet sind, dadurch gekennzeichnet, daß jeweils zwischen der Schraube (14) und dem dazugehörigen Längsträger (1) eine federartige Einrichtung angeordnet ist, deren Federn (16) sich auf einer Seite an der Stirnseite des Längsträgers (1) und auf der anderen Seite an der Schraube (14) oder einem Zwischenteil (17) abstützen.

2. Halterahmen nach Anspruch 1, dadurch gekennzeichnet, daß die Federn Tellerfedern (16) sind.

3. Halterahmen nach Anspruch 2, dadurch gekennzeichnet, daß wenigstens zwei Pakete von Tellerfedern (16) vorgesehen sind, die mit ihren Rückseiten aneinanderliegend.

4. Halterahmen nach einem der Ansprüche 1 bis 3, dadurch gekennzeichnet, daß die Schraube eine Kopfschraube (14) ist, welche aus dem Querträger (2) oder der Messerhalteleiste (12) herausragt.

5. Halterahmen nach Anspruch 4, dadurch gekennzeichnet, daß die Kopfschraube (14) mit einer Kontermutter (15) versehen ist.

6. Halterahmen nach einem der Ansprüche 1 bis 5, dadurch gekennzeichnet, daß zwischen der Schraube (14) und der oder den Federn (16) eine Druckplatte (17) angeordnet ist.

## Claims

1. A holding frame for gate-knives (9) having knife-holder bars (4, 12) lying opposite one another at a distance apart and receiving the gate knives between them, one of the two knife-holder bars (4, 12) being connected to a cross-bearer (2), and having longitudinal bearers (1) at the sides, which connect together the cross-bearer (2) and the knife-holder bar (12) lying opposite the cross-bearer (2), the longitudinal bearers (1) lying in holes drilled in the cross-bearer (2) or in lugs on the cross-bearer and in drilled holes or recesses (11) in the knife-holder bar (12) lying opposite the cross-bearer (2) and the holes drilled in the cross-bearer (2) or the knife-holder bar (12) lying opposite the cross-bearer (2) being made at least partially as tapped holes or being aligned at least approximately with tapped holes (13) adjoining them, in which screws (14) for alteration of the spacing of the two knife-holder bars are arranged, characterized in that in each case between the screw (14) and the associated longitudinal bearer (1) a springlike device is arranged, the springs (16) of which bear at one side against the endface of the longitudinal bearer (1) and at the other side against the screw (14) or an intermediate part (17).

2. A holding frame as in Claim 1, characterized in that the springs are cup springs (16).

3. A holding frame as in Claim 2, characterized in that at least two sets of cup springs (16) are provided, with their backs resting against one another.

4. A holding frame as in one of the Claims 1 to 3, characterized in that the screw is a setscrew (14) which projects from the cross-bearer (2) or the knife-holder bar (12).

5. A holding frame as in Claim 4, characterized in that the setscrew (14) is provided with a locknut (15).

6. A holding frame as in one of the Claims 1 to 5, characterized in that a pressure-plate (17) is arranged between the screw (14) and the spring or springs (16).

## Revendications

1. Cadre de support pour des couteaux (9) disposés en grille, comportant des barres porte-couteaux (4, 12) disposées en opposition et à distance l'une de l'autre et portant les couteaux entre elles, l'une.des deux barres porte-couteaux (4, 12) étant fixée à une traverse (2), et des barres longitudinales latérales (1 ) qui relient la traverse (2) à la barre porte-couteaux (12) opposée à la traverse (2), les barres longitudinales (1) étant montées dans des alésages de la traverse (2) ou sur des ergots de celle-ci, ainsi que dans des alésages ou des évidements (11) de la barre porte-couteaux (12) opposée à la traverse (2), les alésages ménagés dans la traverse (2) ou dans la barre porte-couteaux (12) opposée à la traverse étant au moins partiellement des alésages filetés ou étant au moins approximativement alignés avec des alésages filetés (13) qui se raccordent à eux, alésages filetés dans lesquels sont montées des vis (14) pour faire varier la distance entre les deux barres porte-couteaux, caractérisé en ce qu'il comporte, entre chacune desdites vis (14) et la barre longitudinale (1 ) correspondante, un dispositif à ressort dont les ressorts (16) sont appuyés d'une part contre la face frontale de la barre longitudinale (1) et d'autre part contre la vis (14) ou contre un élément intermédiaire (17).

2. Cadre selon la revendication 1, caractérisé en ce que les ressorts sont des ressorts à disques (16).

3. Cadre selon la revendication 2, caractérisé en ce qu'il est prévu au moins deux paquets de ressorts à disques (16), disposés dos contre dos.

4. Cadre selon l'une des revendications 1 à 3, caractérisé en ce que ladite vis est un boulon à tête (14) qui émerge de la traverse (2) ou de la barre porte-couteaux (12).

5. Cadre selon la revendication 4, caractérisé en ce que ledit boulon (14) est pourvu d'une contre- écrou (15).

6. Cadre selon l'une des revendications 1 à 5, caractérisé en ce qu'une plaque d'appui (17) est disposée entre la vis (14) et le ou les ressorts (16).
